# EUROPÄISCHE PATENTSCHRIFT

(11) **EP 0 155 618 B1**
(45) Veröffentlichungstag und Bekanntmachung des Hinweises auf die Patenterteilung: **28.06.1989**
(21) Anmeldenummer: 85102776.3
(22) Anmeldetag: 12.03.1985
(51) Int. Cl.: B21D 39/03

(54) **Vorrichtung zum Verbinden eines Blechs mit einem perforierten Blech**
Apparatus for connecting a metal sheet to a perforated metal sheet
Dispositif pour relier une tôle à une autre tôle perforée

(30) Priorität: 22.03.1984 DE 8408795 U
(43) Veröffentlichungstag der Anmeldung: 25.09.1985
(73) Patentinhaber: Eckold, Gerd-Jürgen, D-37444 St Andreasberg (DE); Maass, Hans, D-37431 Bad Lauterberg (DE); WALTER ECKOLD GmbH & Co. KG Vorrichtungs- und Gerätebau, D-37444 St Andreasberg (DE)
(72) Erfinder: Eckold, Gerd-Jürgen, D-3424 St. Andreasberg (DE); Maass, Hans, D-3422 Bad Lauterberg (DE)
(74) Vertreter: Sparing Röhl Henseler Patentanwälte

(56) Entgegenhaltungen:
- EP-A- 0 077 932
- DE-A- 1 627 756
- GB-A- 2 069 394
- PATENTS ABSTRACTS OF JAPAN, Band 7, Nr. 179 (M-234)[1324], 9. August 1983

## Beschreibung

Die Erfindung betrifft eine Vorrichtung zum Verbinden eines ersten Blechs mit einem zweiten Blech, das eine Perforation vorgegebener Form aufweist.

Aus der DE-A-1 627 756 ist eine solche Vorrichtung bekannt, die einen Stempel zum Durchdrücken von Material des ersten Blechs durch die Perforation und zum Fließverpressen von durchgedrücktem Material hinter der Perforation und eine Matrize mit Stützteilen zum Auflegen des zweiten Blechs und zum Abstützen des zweiten Blechs nahe der Perforation und einem zwischen den Stützteilen angeordneten Amboß umfaßt, der einen Kopf aufweist, wobei der Kopf federvorgespannt über die freien Enden der Stützteile hinausragt und beim Durchdrücken und Fließverpressen der Amboß bis zu einem Anschlag verlagerbar ist, wobei der Stempelquerschnitt dem Amboßquerschnitt geometrisch ähnlich, jedoch kleiner ist.

Bei der bekannten Vorrichtung ist der Amboß von einer kugelschalenförmigen Eintiefung der Stützteile umgeben, so daß das zweite Blech nur in einiger Entfernung von der Perforation abgestützt wird ; diese Eintiefung dient dazu, Platz für einen beim Fließverpressen entstehenden Nietkopf zu schaffen. Eine solche Vorrichtung ist auf die Anwendung bei bestimmten Blechdicken und -materialien beschränkt, bei denen das zweite Blech nicht die Tendenz hat, beim Durchdrücken in die Eintiefung hinein deformiert zu werden.

Aufgabe der Erfindung ist es, eine Vorrichtung dieser Gattung zu schaffen, die ein weiteres Anwendungsgebiet abdecken kann.

Zur Lösung dieser Aufgabe ist vorgesehen, daß die Stützteile durch das beim Fließverpressen auf sie einwirkende Material des ersten Blechs federnd auslenkbar sind. Dies erlaubt, das zweite Blech unmittelbar am Rand der Perforation abzustützen.

Die Unteransprüche definieren bevorzugte Ausgestaltungen und Weiterbildungen der Erfindung. Ein bevorzugtes Ausführungsbeispiel des Gegenstandes der Erfindung ist in den beigefügten Zeichnungen dargestellt und wird nachstehend im einzelnen erläutert. Die Zeichnungen sind weitgehend schematisiert und auf das wesentliche beschränkt ; so ist auch die Presse, mittels der Stempel und Matrize betätigt werden, nicht dargestellt.
Fig. 1 ist ein Längsschnitt durch Stempel, Bleche und Matrize im Ruhezustand,
Fig. 2 zeigt in zu Fig. 1 analoger Darstellung die Teile am Ende des Pressenhubes,
Fig. 3 ist eine Draufsicht auf die Matrize aus Fig. 1 und 2, und
Fig. 4 und 5 zeigen in zu Fig. 3 analoger Darstellung Variantan der Matrize.

Gemäß Fig. 1 stützt sich vor dem Verformungsarbeitsgang das bei 10 mit einer Perforation versehene Blech 12 auf den Stützteilen 14 der Matrize ab. Das unperforierte Blech 16 liegt flächig auf Blech 12. In die Perforation greift der Kopf 18 des Amboß'20, wodurch die Perforation bezüglich der Matrize und - über die Presse - bezüglich des Stempels 22 ausgefluchtet wird. Der Amboß 20 ist in einer Ausdrehung 24 des Matrizensockels 26 mit seinem Fuß 28 geführt und wird von einer Schraubendruckfeder 30 auswärts gedrückt, wobei der der Feder 30 abgewandte Bund 32 des Arboßfußes 28 an einem inneren Anschlag des Sockels anliegt. Das andere Ende der Feder 30 stützt sich am Kopf 34 einer von unten in eine Gewindebohrung des Sockels eingeschraubte Schraube 36 ab, deren Schaft 38 die Feder durchsetzt und einen Anschlag für die Einwärtsbewegung des Amboß' bildet.

Wie man in Fig. 3 erkennt, sind der Sockel und der Amboß kreiszylindrisch ausgebildet, und die Stützteile 14 bilden gemeinsam einen den Amboß einschließenden Hohlzylinder ; sie sind jedoch durch Schlitze voneinander getrennt, so daß ihre freien Enden radial ausfedern können, während ihre unteren Enden z. B., wie dargestellt, einstückig mit dem Sockel ausgebildet oder in anderer weise an ihm befestigt sind.

Wird, ausgehend von der Position nach Fig. 1, die Presse betätigt, so drückt der Stempelkopf 40 den über der Perforation (hier ein rundes Loch) befindlichen Bereich des Blechs 16 durch diese hindurch, wobei der Amboß gegen die Vorspannung der Feder 30 ausweicht, bis sein Fuß auf dem Schraubenschaft 38 aufsitzt. Auf dem letzten Teil des Pressenhubes wird daher das durchgedrückte Material plastisch verformt und fließt hinter die Kanten der Perforation, wobei die Stützteile seitlich federnd ausweichen : Fig. 2.

In Fig. 4 und 5 ist die Form von Amboß 20' bzw. 20" sowie der Stützteile 14' bzw. 14" an die Kontur anderer Perforationen (quadratisch bzw. langgestreckt-rechteckig) angepaßt.

## Patentansprüche

1. Vorrichtung zum Verbinden eines ersten Blechs (16) mit einem zweiten Blech (12), das eine Perforation vorgegebener Form aufweist, umfassend :
- einen Stempel (40) zum Durchdrücken von Material des ersten Blechs durch die Perforation und zum Fließverpressen von durchgedrücktem Material hinter der Perforation, und
- eine Matrize mit Stützteilen (14) zum Auflegen des zweiten Blechs und zum Abstützen des zweiten Blechs nahe der Perforation und einem zwischen den Stützteilen angeordneten Amboß (20), der einen Kopf (18) aufweist, wobei der Kopf (18) federvorgespannt über die freien Enden der Stützteile hinausragt und beim Durchdrücken und Fließverpressen der Amboß (20) bis zu einem Anschlag (38) verlagerbar ist, wobei der Stempelquerschnitt dem Amboßquerschnitt geometrisch ähnlich, jedoch kleiner ist, dadurch gekennzeichnet, daß die Stützteile (14) durch das beim Fließverpressen auf sie einwirkende Material des ersten Blechs seitlich federnd auslenkbar sind.

2. Vorrichtung nach Anspruch 1, dadurch gekennzeichnet, daß der Anschlag (38) einstellbar ist.

3. Vorrichtung nach Anspruch 1, dadurch gekennzeichnet, daß die Matrize einen rohrförmigen Sockel (26) aufweist, in dem ein Fußteil (28) des Ambosses gleitbeweglich aufgenommen ist.

4. Vorrichtung nach Anspruch 3, dadurch gekennzeichnet, daß der Anschlag von einem in den Sockel (26) eingeschraubten Gewindebolzen (38) gebildet ist.

5. Vorrichtung nach Anspruch 3 oder 4, dadurch gekennzeichnet, daß als Feder (30) eine im Sockel untergebrachte Schraubendruckfeder vorgesehen ist.

## Claims

1. A device for joining a first metal sheet (16) to a second metal sheet (12) which has a perforation of a given shape, comprising
- a punch (40) for pushing material of the first metal sheet through the perforation and for extruding pushed-through material behind the perforation, and
- a punch-plate with supporting parts (14) for positioning the second metal sheet and for supporting the second metal sheet close to the perforation and to an anvil (20) arranged between the supporting parts, which anvil has a head (18), wherein the head (18) projects under spring bias beyond the free ends of the supporting parts and during the pushing-through operation and the extrusion the anvil (20) can be displaced as far as a stop member (38), the punch cross-section being ,geometrically similar to, but smaller than, the anvil cross-section, characterized in that the supporting parts (14) can be deflected laterally resiliently outwards by the material of the first metal sheet acting on them during the extrusion.

2. A device according to claim 1, characterized in that the stop member (38) is adjustable.

3. A device according to claim 1, characterized in that the punch-plate has a tubular base (26) in which a foot part (28) of the anvil is slideably received.

4. A device according to claim 3, characterized in that the stop member is formed by a threaded bolt (38) screwed into the base (26).

5. A device according to claim 3 or 4, characterized in that a helical compression spring housed in the base is provided as spring (30).

## Revendications

1. Dispositif pour relier une première tôle (16) à une seconde tôle (12), qui comporte une perforation possédant une forme prédéterminée, et comprenant :
- un poinçon (40) servant à refouler la matière de la première tôle à travers la perforation et extruder la matière refoulée à travers la perforation, en arrière de cette dernière, et
- une matrice comportant des éléments de support (14) prévus pour l'application et le soutien de la seconde tôle à proximité de la perforation, et une enclume (20), qui est disposée entre les éléments de support et possède une tête (18), et dans laquelle la tête (18) fait saillie au-dessus des extrémités libres des éléments de support, en étant précontrainte élastiquement, et, lors du refoulement et de l'extrusion, l'enclume (20) peut être déplacée jusqu'à une butée (38), la section transversale du poinçon possédant une forme géométrique semblable à la section transversale de l'enclume, mais en étant plus petite que cette section, caractérisé en ce que les éléments de support (14) peuvent être déviés élastiquement latéralement sous l'action du matériau de la première tôle, qui, lors de l'extrusion, agit sur ces éléments de support.

2. Dispositif selon la revendication 1, caractérisé en ce que la butée (38) est réglable.

3. Dispositif selon la revendication 1, caractérisé en ce que la matrice comporte un socle de forme tubulaire (26), dans lequel une partie formant pied (28) de l'enclume est logée de manière à pouvoir y glisser.

4. Dispositif selon la revendication 3, caractérisé en ce que la butée est formée par un boulon fileté (38) vissé dans le socle (26).

5. Dispositif selon la revendication 3 ou 4, caractérisé en ce qu'il est prévu, en tant que ressort (30), un ressort hélicoïdal de pression logé dans le socle.
